# EUROPÄISCHE PATENTSCHRIFT

(11) **EP 0 939 857 B1**
(45) Veröffentlichungstag und Bekanntmachung des Hinweises auf die Patenterteilung: **20.08.2003**
(21) Anmeldenummer: 98925392.7
(22) Anmeldetag: 14.03.1998
(51) Int. Cl.: F02M 47/02

(54) **KRAFTSTOFFEINSPRITZVENTIL**
FUEL INJECTION VALVE
SOUPAPE D'INJECTION DE CARBURANT

(30) Priorität: 25.09.1997 DE 19742320
(43) Veröffentlichungstag der Anmeldung: 08.09.1999
(73) Patentinhaber: ROBERT BOSCH GMBH, 70442 Stuttgart (DE)
(72) Erfinder: HEINZ, Rudolf, D-71272 Renningen (DE); BOECKING, Friedrich, D-70499 Stuttgart (DE)
(86) Internationale Anmeldenummer: DE9800766
(87) Internationale Veröffentlichungsnummer: WO99015778

(56) Entgegenhaltungen:
- DE-A- 2 759 187
- DE-A- 2 759 255
- DE-C- 4 341 739
- FR-A- 2 465 085
- GB-A- 1 320 057
- GB-A- 2 051 229
- GB-A- 2 097 858
- US-A- 5 263 645

## Beschreibung

### Stand der Technik

Die Erfindung geht von einem Kraftstoffeinspritzventil nach der Gattung des Patentanspruchs 1 aus. Bei einem solchen, durch die DE- 43 41 739 A bekannten Kraftstoffeinspritzventil sind das erste und das zweite 2/2-Wegeventil jeweils als Magnetventile ausgebildet, wobei ihre Ventilglieder durch je einen Elektromagneten betätigt werden. Das bedeutet einen höheren Aufwand für die Steuerung des Kraftstoffeinpritzventils. Ferner kann es aufgrund unterschiedlicher Magnetspulen-Konfigurationen und -Stellwegen zu Abweichungen in der Schaltzeit voneinander kommen, so dass mit einem unterschiedlichen Ansprechverhalten der Magnetventile zu rechnen ist, was wiederum einer exakte simultane Steuerung der Ventilglieder der Magnetventile entgegensteht.

### Vorteile der Erfindung

Das erfindungsgemäße Kraftstoffeinspritzventil mit den kennzeichnenden Merkmalen des Patentanspruchs 1 hat demgegenüber den Vorteil, daß ein Sicherheitsventil vorgesehen ist, das synchron zur Steuerung des Drucks im Steuerraum und synchron zur gewünschten Einspritzung gesteuert wird derart, daß eine Verbindung zwischen dem Kraftstoffhochdruckspeicher und dem Druckraum nur zu Zeiten der tatsächlich zu erfolgenden Einspritzung besteht. Dabei ist von wesentlichen Vorteil, dass sowohl das 2/2-Steuerventil als auch das 2/2-Sicherheitsventil zugleich durch nur einen einzigen Antrieb betätigt werden, wobei die Bewegungungsübertragung durch einen hydraulischen Übersetzer erfolgt. Das garantiert, dass der Bewegungsbeginn für die Ventilglieder beider Ventile tatsächlich simultan erfolgen kann und es hat den weiteren Vorteil, dass der Aufwand gegenüber separat anzusteuernden und zu betätigenden Ventilgliedern entfällt.

Dabei dient vorteilhaft gemäß Patentanspruch 2 als Antrieb ein hydraulischer Übersetzer mit einer mechanische Brücke, über die eine Stellkraft hydraulisch auf das Steuerventil und Sicherheitsventil übertragen wird. Gemäß Patentanspruch 3 kann der hydraulische Baum auch zwischen dem Betätigungsorgan und den Ventilgliedern von Steuerventil und Sicherheitsventil angeordnet sein. Dabei können die Ventilfedern dieser beiden Ventile sowohl bei angesteuertem Betätigungsorgan geöffnet als auch, in Alternative dazu, bei dieser Ansteuerung geschlossen ausgeführt werden.

Gemäß Patentanspruch 6 besteht eine sehr vorteilhafte Ausgestaltung darin, daß das Sicherheitsventil in Abhängigkeit vom Druck im Steuerraum gesteuert wird. Das ermöglicht eine Kosteneinsparung bei der Betätigung der beiden Ventile, dem Steuerventil und dem Sicherheitsventil. Eine weiterhin vorteilhafte Weiterbildung der Erfindung besteht gemäß Patentanspruch 15 darin, daß das Ventilglied mit seinem Ventilkörper zwei Ventilsitze steuert, wobei beim Durchgang des Ventilkörperes vom einen Ventilsitz zum anderen eine kurzzeitige Entlastung des Steuerraumes auftritt, was eine sehr kurze Einspritzung zur Folge hat. In vorteilhafter Ausgestaltung ist als Betätigungsorgan eine Piezobetätigungsanordnung gemäß Patentanspruch 16 vorgesehen. Durch eine solche Betätigungsanordnung können insbesondere sehr schnelle Schaltfolgen erzielt werden verbunden mit einer höchst genauen Dosierung von Kraftstoffeinspritzmenge und Kraftstoffeinspritzzeit. Dies gilt insbesondere auch in Verbindung mit dem Patentanspruch 15, bei dessen Ausgestaltung eine kurze Zwischenentlastung des Steuerraums zur Erzeugung einer kurzen Einspritzung erzielbar ist. Diese Einspritzung dient dabei der Voreinspritzung vor einer nachfolgenden Haupteinspritzung und ist eine für sich gesehen bekannte Maßnahme zur Reduzierung des Verbrennungsgeräusches bei Brennkraftmaschinen.

### Zeichnung

Neun Ausführungsbeispiele der Erfindung sind in der Zeichnung wiedergegeben und werden nachfolgend näher beschrieben.

Es zeigen
Figur 1 ein erstes Ausführungsbeispiel anhand eines schematisch dargestellten Kraftstoffeinspritzventils,
Figur 2 eine Detailwiedergabe der Ansteuerung von Steuervetil und Sicherheitsventil gemäß Figur 1,
Figur 3 ein zweites Ausführungsbeispiel der Ansteuerung und Betätigung der Ventile gemäß Figur 1,
Figur 4 ein drittes Ausführungsbeispiel der Betätigung und der Ausgestaltung von Steuerventil und Sicherheitsventil in Abwandlung zu Figur 1,
Figur 5 ein viertes Ausführungsbeispiel der Betätigung der Ventilglieder von Sicherheitsventil und Steuerventil,
Figur 6 ein fünftes Ausführungsbeispiel einer Betätigung von Steuerventil und Sicherheitsventil der Ausgestaltung gemäß Figur 5 in abgewandelter Form,
Figur 7 ein sechstes Ausführungsbeispiel der Erfindung in einer abgewandelten Form der Ausführung des Sicherheitsventils und dessen Steuerung,
Figur 8 eine alternative Ausführung des Ventilglieds des Steuerventils in Abwandlung zu der Ausführung nach Figur 7, Figur 8 eine weitere Abwandlung der Ausführung des Ventilglieds des Steuerventils von Figur 7 und
Figur 9 eine abgewandelte Ausführung des Ventilglieds des Sicherheitsventils nach einer der vorstehenden Ausführungen.

### Beschreibung des Ausführungsbeispiels

Figur 1 zeigt eine Kraftstoffeinspritzventil 1 in vereinfachter Darstellung, das ein Einspritzventilgehäuse 2 aufweist mit einer Bohrung 3, in der ein Einspritzventilglied 5 geführt ist. Dieses weist an seinem einen Ende eine kegelförmige Dichtfläche 6 auf, die mit einem kegelförmigen Ventilsitz 7 am Ende der Bohrung zusammenwirkt. Stromabwärts des Ventilsitzes 7 sind Kraftstoffeinspritzöffnungen 8 angeordnet, die beim Aufsetzten der Dichtfläche 6 auf dem Ventilsitz 7 von einem Druckraum 9 getrennt werden. Der Druckraum 9 erstreckt sich über einen Ringraum 10 um den sich an die Dichtfläche 6 stromaufwärts anschließenden, mit kleinerem Durchmesser versehenen Teil 13 des Einspritzventilglieds zum Ventilsitz 7 hin. Der Druckraum 9 ist über eine Druckleitung 12 mit einer Kraftstoffhochdruckquelle in Form eines Kraftstoffhochdruckspeichers 14 verbindbar, der z.B. von einer mit variabler Förderrate förderenden Hochdruckpumpe 4 aus einem Vorratsbehälter 11 mit Kraftstoff, der auf Einspritzdruck gebracht ist, versorgt wird. Im Bereich des Druckraumes 9 geht der im Durchmesser kleinere Teil 13 des Einspritzventilglieds mit einer zum Ventilsitz 7 weisenden Druckschulter 16 in einem im Durchmesser größeren Teil 18 des Einspritzventilglieds über. Dieser ist in der Bohrung 3 dicht geführt und setzt sich auf der der Druckschulter 16 abgewandten Seite in einem Verbindungsteil 19 fort bis hin zu einem kolbenförmigen Ende 20 des Einspritzventilglieds. Im Bereich des Verbindungsteils hat dieses einen Federteller 22, zwischen dem und dem Gehäuse 1 des Kraftstoffeinspritzventils eine Druckfeder 21 eingespannt ist, die das Kraftstoffeinspritzventilglied in Schließstellung beaufschlagt.

Das kolbenartige Ende 20 begrenzt mit einer Stirnseite 24, deren Fläche größer ist als die der Druckschulter 16, im Gehäuse 2 des Kraftstoffeinspritzventils einen Steuerraum 25, der über eine erste Drossel 26 in ständiger Verbindung mit dem Kraftstoffhochdruckspeicher 14 ist und über eine zweite in einem Abflußkanal 28 angeordnete Drossel 27 zu einem Entlastungsraum 29 verbunden ist. Der Durchgang des Abflußkanals 28 wird durch ein Steuerventil 31 gesteuert, mit dem der Abflußkanal entweder geöffnet oder geschlossen wird.

Die Verbindung des Druckraumes 9 zur Kraftstoffhochdruckspeicher 14 wird durch ein Sicherheitsventil 32 angesteuert, dessen Ventilglied 33 wie auch das Ventilglied 34 des Steuerventils 31 durch eine gemeinsame Betätigungseinrichtung 36 in geöffnete oder geschlossene Stellung bewegt werden. Die Betätigungseinrichtung 36 wird von einem elektrischen Steuergerät 37 entsprechend Betriebsparametern gesteuert.

Die Ansteuerung von Steuerventil 31 und Sicherheitsventil 32 dient zur Steuerung von Einspritzmenge und Einspritzzeitpunkt von Kraftstoff in die Brennräume einer zugehörigen Brennkraftmaschine, insbesondere einer Dieselbrennkraftmaschine. Bei geschlossenem Steuerventil 31 ist wegen der ständigen Verbindung des Steuerraums 25 mit dem Kraftstoffhochdruckspeicher 14 der dort herrschende Hochdruck auf hohem Niveau. Bei weiterhin geschlossenem Sicherheitsventil ist die Verbindung zwischen Kraftstoffhochdruckspeicher 14 und dem Druckraum 9 unterbunden, so daß selbst bei Fehlfunktion des Kraftstoffeinspritzventils kein Kraftstoffhochdruck zur Verfügung steht, um eine Kraftstoffeinspritzung bei abgehobenem Einspritzventilglied 18 zu bewirken. Die Kräftebilanz an dem Kraftstoffeinspritzventil 18 ist so, daß bei im Druckraum 9 herrschendem Kraftstoffhochdruck die Fläche der Druckschulter, die kleiner ist, als die Fläche der Stirnseite 24, eine kleinere Kraft in Öffnungsrichtung des Einspritzventilglieds überträgt als der im Steuerraum 25 herrschende Druck gleicher Höhe aus dem Kraftstoffvorratsspeicher. Zusätzlich wirkt in Schließrichtung die vorgespannte Druckfeder 21, so daß das Kraftstoffeinspritzventil sicher geschlossen ist.

Wird zur Auslösung einer Einspritzung das Ventilglied 34 des Steuerventils 31 in geöffnete Stellung gebracht, so kann der Steuerraum 25 zum Entlastungsraum 29 entlastet werden, so daß abgekoppelt durch die erste Drossel 26 vom Kraftstoffhochdruckspeicher sich im Steuerraum 25 ein Druck niedrigeren Niveaus einstellt. Zugleich mit dem Steuerventil 31 wird auch das Sicherheitsventil geöffnet, so daß die Verbindung zwischen Kraftstoffhochdruckspeicher 14 und Druckraum 9 hergestellt ist. Aufgrund der nun unterschiedlich hohen Drücke, die auf das Kraftstoffeinspritzventilglied wirken, überwiegt die aus der Belastung der Druckschulter 16 resultierende Kraft in Öffnungsrichtung. Das Kraftstoffeinspritzventilglied wird in der Folge geöffnet und es kann eine Kraftstoffeinspritzung durch die Einspritzöffnungen 8 erfolgen. Dies geschieht so lange, bis das Steuerventil 31 wieder schließt und die Entlastung des Steuerraums 28 unterbunden wird. Damit kann sich spontan im Steuerraum 25 über Kraftstoffzufuhr über die erste Drossel 26 wieder der hohe Druck, der im Kraftstoffhochdruckspeicher 14 herrscht, aufbauen, so daß die Kräftebilanz am Kraftstoffeinspritzventilglied in Schließrichtung größer ist und das Kraftstoffeinspritzventilglied in Schließrichtung gebracht wird.

Durch das Sicherheitsventil 32 wird erreicht, daß zusätzlich zur Steuerung des Kraftstoffeinspritzventilglieds 5 in Aufund Zustellung noch eine Steuerung des Kraftstoffzuflusses im Kraftstoffhochdruckspeicher 14 zum Druckraum 9 gesteuert wird. Dies erfolgt synchron zur Steuerung des Steuerventils 31. Dabei ist es jedoch nicht erforderlich, daß das Sicherheitsventil mit der Genauigkeit gesteuert wird, wie es beim Steuerventil 31 erforderlich ist. Mit dieser Lösung ist eine Sicherheit gegen Versagen eines solchen Kraftstoffeinspritzventils gegeben. Sollte eine Fehlfunktion des Steuerventils 31 vorliegen oder sollte die Funktion des Kraftstoffeinspritzventilgliedes beeinträchtigt sein, so kann mit Hilfe des Sicherheitsventils die dem Kraftstoffeinspritzventil zugeführte Kraftstoffmenge begrenzt werden, so daß auch im Falle eines Versagens der obengenannten Glieder keine zu hohe Kraftstoffeinspritzmenge der Brennkraftmaschine zugeführt wird, die sonst zu einem Durchdrehen der Brennkraftmaschine und zu einer Zerstörung derselben führen würde.

In der Ausgestaltung gem. Figur 1 sind beide Ventile, das Steuerventil 31 und das Sicherheitsventil 32 als im gleichen Sinne betätigte Sitzventile ausgeführt, so daß wenn die Ventilglieder 33 und 34 in der Figur 1 nach unten bewegt werden, eine Kraftstoffeinspritzung verhindert ist, während, wenn sie in umgekehrter Richtung bewegt werden, eine Kraftstoffeinspritzung erfolgt. Die Ansteuerung bzw. die Betätigung der Ventilglieder 33 und 34 durch die Betätigungseinrichtung 36 ist in der Figur 1 nicht näher dargestellt. Die Betätigungseinrichtung für die Ventilglieder kann entweder einzelne Betätigungsorgane aufweisen oder ein für beide Ventilglieder gemeinsames Betätigungsorgan haben. Eine solche Ausgestaltung ist beispielsweise in Figur 2 gezeigt. Als Krafterzeuger für die Betätigungsorgane wird hier , in Figur 2 besonders vorteilhaft eine Piezobetätigungsanordnung 39 vorgesehen, die auf einen Betätigungskolben 40 wirkt und dabei auf diesen eine sehr hohe Kraft in sehr kurzer Zeitspanne übertragen kann. Der Betätigungskolben begrenzt stirnseitig einen hydraulischen Raum 42, an den wiederum koaxial zum Betätigungskolben ein Übertragerkolben 43 mit seiner Stirnseite angrenzt. Betätigungskolben, hydraulischer Raum 42 und Übertragerkolben 43 bilden zusammen einen hydraulischen Übersetzer, da mit Hilfe der unterschiedlichen Durchmesser der beiden Kolben 40 und 43 über den hydraulischen Raum 42 ein Kraftweg-Übersetzungsverhältnis eingestellen werden kann. Der Übertragerkolben 43 wirkt auf eine mechanische Brücke 45, die die Ventilglieder 33 und 34 zusammen verstellt.

Diese Anordnung läßt sich bei der in Figur 1 gezeigten Anordnung der Steuerventil- und Sicherheitsventilanordnung verwirklichen. Bei Kraftbeaufschlagung, d.h. bei Erregung der Piezobetätigungsanordnung 39 werden die Ventilglieder 33 und 34 somit in Schließstellung gehalten, so daß durch die Dauer der Erregung der Piezobetätigungsanordnung die Kraftstoffeinspritzpausen bestimmt werden. Eine abgewandelte Ausführung zu Figur 2 zeigt Figur 3. Hier wurde auf die mechanische Brücke verzichtet. Stattdessen ist hier ein hydraulischer Übersetzer verwirklicht, der aus einem hydraulischen Raum 42' besteht, der von einer durch die Stirnseite des Betätigungskolbens 40 verwirklichten beweglichen Wand auf der einen Seite begrenzt wird und auf der anderen Seite von beweglichen Wänden, die durch die Stirnseite 46 des Ventilglieds 34 des Steuerventils 31 und durch die Stirnseite 47 des Ventilglieds 33 des Sicherheitsventils 32 gebildet werden, begrenzt wird. Die genannten beweglichen Wände können natürlich auch mittelbar auf die genannten Glieder 40, 33 und 43 wirken. Der Betätigungskolben 40 wird wiederum durch die Piezobetätigungsanordnung 39 bewegt. Mit der Auslegung der den hydraulischen Raum 42' begrenzenden Stirnseiten des Betätigungskolbens 40 einerseits und der Ventilglieder 33, 34 andererseits wird ein hydraulischer Übersetzer realisiert, der garantiert, daß zu gleicher Zeit und ohne Toleranz und Reibungsverluste die auslösende Kraft der Piezobetätigungsanordnung 39 über den Betätigungskolben 40 auf die Ventilglieder 33 und 34 übertragen wird.

Figur 4 zeigt eine Abwandlung der Ausführungsform der Ventilglieder des Steuerventils 31 und des Sicherheitsventils 32. Statt wie bei Figur 1, bei der die Ventilglieder 33 und 34 jeweils eine kegelige Dichtfläche hatten, die mit einem entsprechenden kegelförmigen Ventilsitz zusammenwirkten, und bei ausgeübter Betätigungskraft der Betätigungsanordnung 39 in Schließstellung gebracht wurden, werden bei der Ausführung gemäß Figur 4 die Ventilglieder 33' und 34' bei der Betätigung des Übertragerkolbens 43 zugleich in öffnungsstellung bewegt. Dabei ist analog zur Ausgestaltung nach Figur 2 wiederum der Betätigungskolben 40 vorgesehen, der über den hydraulischen Raum 42 auf den Übertragungskolben 43 wirkt, welcher wiederum die mechanische Brücke 45 verstellt, an der die Ventilglieder 33' und 34' unter Einwirkung von hier nicht weiter gezeigten Federn F in Anlage sind. Bei nicht erregter Betätigungsanordnung bewegt die Feder F₁ das Ventilglied 33' mit einer an einem Schließkörper 51 angebrachten Dichtfläche 52 zur Anlage an einem Sicherheitsventilsitz 50. Zugleich wird auch das Ventilglied 34' durch eine ebensolche Feder F₂ mit einer Dichtfläche 54 an einem Schließkörper 55 in Anlage an einem Steuerventilsitz 56 gehalten. Der Schließkörper 51 des Ventilglieds 33' befindet sich am Ende eines Stößels 57, der in einer Führungsbohrung 58 geführt ist und dessen dem Schließkörper 51 entgegengesetztes Ende unter Federkraft in Anlage an die mechanische Brücke 45 gebracht wird. Angrenzend an die Dichtfläche 52 hat der Stößel 57 eine Ringnut 59, die bei der in Figur 4 gezeigten Schließstellung des Ventilglieds 33' einen Ringraum begrenzt, der mit dem Kraftstoffhochdruckspeicher über einen in die Führungsbohrung 58 mündenden Teil 12a der Druckleitung 12 mit dem Kraftstoffhochdruckspeicher 14 verbunden ist. Der Ventilkörper 51 ist in einem Ventilraum 60 hin- und herbewegbar, von dem die Druckleitung 12 zum Druckraum 9 hin abführt. In der in Figur 4 gezeigten Stellung bei nicht erregter Piezobetätigungsanordnung ist somit die Verbindung zwischen dem Kraftstoffhochdruckspeicher 14 und dem Druckraum 9 unterbunden. Unabhängig davon ist der Kraftstoffhochdruckspeicher 14 über eine andere Leitung mit dem Steuerraum 25 verbunden bei einer Ausführung, wie sie Figur 1 zeigt. Das Ventilglied 34' des Steuerventils ist gleichartig zum Ventilglied 33' ausgestaltet. Auch hier ist der Ventilkörper 55 in einem Ventilraum 62 verstellbar und am Ende eines in einer Führungsbohrung 48 geführten Stößels 63 befestigt. Zwischen der Dichtfläche 54 und dem angrenzenden Teil des Stößels 63 und der Führungsbohrung 48 ist auch hier ein Ringraum 64 gebildet, der in ständiger Verbindung mit einem Teil 28a des Abflußkanals 28 steht. In den Ventilraum 62 mündet vom Steuerraum 25 her kommend der Abflußkanal 28 ein. Er wird bei geöffnetem Ventilglied 34 mit dem Teil 28a verbunden, der weiter zum Entlastungsraum 29 führt.

Bei der hier gezeigten Anordnung der Ventile wird die Piezobetätigungsanordnung 39 jeweils nur so lange erregt, so lange eine Einspritzung erfolgen soll. Dabei verschiebt der Übertragerkolben 43 die mechanische Brücke 45 und zugleich die Ventilglieder 33' und 34', so daß beide Ventile, das Steuerventil 31 und das Sicherheitsventil 32, geöffnet sind und wie oben bereits dargestellt die Einspritzung erfolgen kann. Statt der hier verwendeten mechanischen Brücke 45 kann natürlich auch der hydrdaulische Raum analog der Ausführung von Figur 3 ausgeführt werden. Dies hat Vorteile in Hinblick auf die Übertragungskräfte, die in Form des hydraulischen Übersetzers nach jedem Ventilglied einzeln eingestellt werden können, in Hinblick auf die gleichzeitige Betätigung und Reibungsfreiheit. Andererseits muß auch immer für eine ausreichende Füllung des hydraulischen Raums gesorgt werden.

Die Ventilfeder von Steuerventil 31 und Sicherheitsventil 32 können aber auch, wie Figur 5 zu entnehmen ist, unterschiedlich ausgestaltet sein und dabei kann das Ventilglied 534 beispielsweise in gleicher Art ausgeführt werden wie das Ventilglied 34', das Ventilglied 533 dagegen so ausgeführt werden wie das Ventilglied 33 von Figur 1. Dieses Ventilglied 533 hat dann eine Dichtfläche 66 in Kegelform am Ende des Ventilgliedes, welche Dichtfläche mit einem Ventilsitz 67 zusammenwirkt, der den Eintritt in die Druckleitung 12, die zum Druckraum 9 führt, begrenzt. Auf der anderen Seite des Ventilsitzes mündet der zum Kraftstoffhochdruckspeicher 14 führende Teil 12a der Druckleitung in einen Ventilraum 68 ein, in den das Ende des Ventilglieds 533 hineinragt. Auf der anderen Seite des Ventilglieds, das wiederum in einer Führungsbohrung 558 geführt ist, liegt dieses mit seiner Stirnseite 69 an einem Waagebalken 70 an, der um eine ortsfeste Achse 71 schwenkbar ist und an dessen anderem Hebelarm das Ende des Ventilglieds 534 anliegt und diesem gegenüber der übertragende Kolben 43 an dem sich wie in Figur 4 der hydraulische Raum 42 und der Betätigungskolben 40 sowie die Piezobetätigungsanordnung 39 anschließen. Wird letzgenannter erregt, so verstellt der Übertragerkolben 43 den Waagebalken 70 derart, daß das Ventilglied 543 gegen die Kraft der Feder F in Öffnungsstellung bewegt wird und zugleich das Ventilglied 533 unter Einwirkung der Feder F₁ dem Waagebalken 70 folgend ebenfalls in Öffnungsposition bewegt wird. Bei Nichterregung der Piezobetätigungsanordnung 39 bewirkt die Feder F₁, die am Ventilglied 534 angeordnet ist, dieses in Schließstellung und zugleich über den Waagebalken 70 das Ventilglied 533 ebenfalls in Schließstellung entgegen der Kraft der Feder F₂. Hierzu ist eine sorgfältige Abstimmung der Federkräfte und der Betätigungskräfte erforderlich.

Bei einem fünften Ausführungsbeispiel nach Figur 6 ist statt des mechanisch wirkenden Waagebalkens 70 wiederum ein hydraulischer Raum 642 vorgesehen, der auf der einen Seite vom Stößel 663 des Ventilglieds 634 begrenzt wird und auf der anderen Seite vom Übertragerkolben 43. Zur Betätigung des analog von Figur 5 ausgeführten Ventilglieds 633 hat dieses an seinem Ende ein Verbindungsteil in Form eines Kopplungsstifts 72, der in den hydraulischen Raum 642 eintaucht und an seinem Ende mit einem Stellkolben 73 verbunden ist, der im Gehäuse des Kraftstoffeinspritzventils geführt ist und mit seiner Stirnseite 74 eine druckbeaufschlagte bewegliche Wand bildet, bei deren Verstellung zugleich auch das Ventilglied 633 verstellt wird. Auf seiner Rückseite grenzt der Stellkolben an einen druckentlasteten Raum 49. Am Übergang zwischen Kupplungsstift 72 und Ventilglied 633 ist ein Entlastungsraum 75 vorgesehen, über den Leckmenge abgeführt werden kann und der den notwendigen Stellraum für das Ventilglied 633 zur Verfügung stellt. Dieses ist durch eine Feder F₂ in Schließrichtung belastet, die das Ventilglied 633 bei nichtbelastetem hydraulischem Raum 642 mit ihrer Dichtfläche 66 am Ventilsitz 67 hält. Wird bei Erregung der Piezobetätigungsanordnung 39 der Übertragerkolben 43 bewegt, so erhöht sich der Druck im hydraulischen Raum 642, was eine Verstellung des Ventilglieds 663 durch den druckbeaufschlagten Stellkolben 73 in Öffnungsrichtung entgegen der Kraft der Feder F₂ in Öffnungsrichtung zur Folge hat. Zugleich bewirkt der erhöhte Druck im hydraulischen Raum 642 eine Verschiebung des Stößels 663 und damit ein Öffnen des Steuerventils. Das Ventilglied 634 ist dabei wie beim entsprechendem Ventilglied 43' von Figur 4 ausgebildet jedoch mit dem Unterschied, daß der Antrieb hier unmittelbar hydraulisch über den hydraulischen Raum 692 und entgegen der Schließkraft der Feder F₁ erfolgt.

Der Figur 6 ist zu entnehmen, daß der Ventilraum 68 auf der einen Seite über den Teil 12a der Druckleitung ständig mit dem Kraftstoffhochdruckspeicher verbunden ist und daß von dem Ventilraum 68 über den Ventilsitz 67 die Druckleitung 12 zum Druckraum 9 abführt. Weiterhin ist mit dem Ventilraum 68 der Steuerraum 25 über die erste Drossel 26 ständig verbunden. Der Steuerraum ist weiterhin analog zu über die zweite Drossel 27 in dem Abflußkanal 28 mit dem Ventilraum 62 des Steuerventils verbunden und bei in Öffnungsstellung bewegtem Ventilglied 634 mit dem weiterführenden Teil 28a verbindbar. Auch bei diesem Ausführungsbeispiel erfolgt eine Ansteuerung zur Betätigung der Piezobetätigungsanordnung 39 nur in den Zeiten, in denen eine Kraftstoffeinspritzung erfolgen soll.

Bei einem sechsten Ausführungsbeispiel nach Figur 7 hat das Steuerventil ein in gleicher Weise ausgebildetes Ventilglied 734 wie das Ventilglied 634, 534 oder 34'. Zum Antrieb kann einer der in den Figuren 4 bis 6 vorgesehenen Antriebe verwendet werden. Abweichend von den vorstehenden Ausführungsbeispielen ist nun ein Sicherheitsventil mit einem Ventilglied 733 vorgesehen, das zunächst in analoger Weise wie bei Figur 6 eine kegelige Dichtfläche 766 am Ende eines in den Ventilraum 768 ragenden, in einer Führungsbohrung 95 im Einspritzventilgehäuse 2 dicht geführten Stößels 757 des Ventilglieds 733 hat. Die Dichtfläche 766 wirkt wie bei Figur 6 mit dem kegelförmigen Ventilsitz 67 zusammen. Mit einem nicht vom Ventilsitz 67 abgedeckten Teil der Dichtfläche 766 bildet diese zugleich eine erste Druckfläche auf die der Druck im Ventilraum 768 bei geschlossenem Sicherheitsventil in Öffnungsrichtung auf das Ventilglied 733 wirkt. Der Ventilraum 768 ist wiederum über den Druckleitungsteil 12a mit dem Kraftstoffhochdruckspeicher ständig verbunden und über die Drossel 26 mit dem Steuerraum 25 in ständiger Verbindung. Vom Ventilsitz 67 führt die Druckleitung 12 weiter zum Druckraum 9.

Abweichend grenzt nun die rückwärtige Stirnseite 77 des Stößels 757 als zweite Druckfläche des Ventilgliedes 733 an einen Sicherheitsventildruckraum 96, der mit dem Ventilraum 762 verbunden ist und dem Druck des Ventilraumes 762 ausgesetzt ist, der zugleich der Druck im Steuerraum 25 ist, da beide Räume ständig über die zweite Drossel 27 miteinander in Verbindung sind. Zusätzlich wirkt auf die Stirnseite 77 eine Druckfeder 78, die das Ventilglied 733 in Schließrichtung beaufschlagt. Ist bei diesem Ausführungsbeispiel das Ventilglied 734 des Steuerventils 31 in der gezeigten Schließstellung, so hat sich im Steuerraum 25 der über die Drossel 26 zugeführte hohe Kraftstoffdruck des Kraftstoffhochdruckspeichers eingestellt. Dieser Druck wirkt zusätzlich auch auf die Stirnseite 77 des Ventilglieds 733 des Sicherheitsventils und hält das Ventilglied 733 in Schließstellung. Wird nun das Steuerventil geöffnet und der Steuerraum 25 entlastet, so wird auch die Stirnseite 77 entlastet. Zugleich wirkt dann aber der noch weiterhin hohe Druck im Ventilraum 768 auf die kegelförmige Dichtfläche 766, die an den Ventilsitz 67 steuerraumseitig angrenzt und die daraus resultierende Kraft überwindet, die Schließkraft der Feder 68 und bringt das Ventilglied 733 in geöffnete Stellung. Somit kann dann Kraftstoff dem Druckraum 9 zugeführt werden und die Einspritzung erfolgen, wenn zugleich unter Einwirkung des hohen Druckes auf die Druckschulter 16 bei reduziertem Steuerraumdruck im Steuerraum 25 das Kraftstoffeinspritzventilglied 5 in Öffnungsrichtung bewegt wird. Bei diesem Ausführungsbeispiel wird vorteilhaft das Sicherheitsventil automatisch ohne besondere Betätigungseinrichtung geschaltet. Das Sicherheitsventil macht immer dann auf, wenn im Steuerraum 25 der erforderliche niedrige Druck herrscht und ausreichend hoher Druck für die Einspritzung zur Verfügung steht. Dies ist somit auch dann verwirklichbar, wenn statt der Steuerung des Steuerraumdrucks über das 2/2-Steuerventil in einer Entlastungsleitung und einem gedrosselten Hochdruckanschluß zum Steuerraum die Steuerung durch ein 3/2-Ventil erfolgt, das den Steuerraum entweder mit dem Hochdruckspeicher 14 oder mit dem Entlastungsraum 29 verbindet.

Statt des Ventilglieds 733 von Figur 7 kann auch, wie Figur 8 entnehmbar ist, ein Sitzventil verwirklicht werden. Dabei weist das Ventilglied eine Kugel 79 auf, die mit einem kegeligen Sitz 80 an der Einmündung des Abflußkanals 28 mit dem Ventilraum 862 zusammenwirkt. Als Antrieb kann eines der vorstehenden Mittel, Figur 2 bis 6, verwendet werden.

In einer weiterbildenden achten Ausführungsform der Erfindung gemäß Figur 9 ist wiederum das Ventilglied 733 des Sicherheitsventils in der selben Ausgestaltung wie bei Figur 4 bis 7 vorgesehen. Das Ventilglied 733 hat also einen Ventilkörper 955 mit einer Dichtfläche 54, die mit dem Ventilsitz 56 zusammenwirkt. Abweichend von der Ausgestaltung nach Figur 4 bis 7 ist auf dem Ventilkörper 955 der Dichtfläche 54 gegenüberliegend eine zweite Dichtfläche 81 vorgesehen, die mit einem zweiten Ventilsitz 82 zusammenwirkt. Dieser zweite Ventilsitz 82 begrenzt die Einmündung des Abflußkanals 28 in den Ventilraum 962. Bei Betätigung des Ventilglieds 934 durch die Piezobetätigungsanordnung hebt dieses mit seiner Dichtfläche 54 vom Ventilsitz 56 ab und stellt somit die Verbindung zwischen Abflußkanal 28 und Abflußkanalteil 28a über den Ventilraum 962 her, wie beim vorstehenden Ausführungsbeispielen nach Figur 4 bis 7. Das Ventilglied 934 bewegt sich jedoch unter Einwirkung der Piezobetätigungsanordnung weiter, bis es mit der Dichtfläche 81 auf den zweiten Ventilsitz 82 zur Anlage kommt und damit den Abflußkanal 28 wiederum verschließt. In der Folge kann sich in dem Steuerraum 25 wieder der hohe Druck aufbauen, der das Kraftstoffeinspritzventilglied 5 in Schließrichtung bringt. Das Ventilglied 733 ist nun auf seiner Stirnseite 77 weiterhin entlastet, da der Ventilraum 962 über den nun offenen Ventilsitz 56 Verbindung zum Abflußkanalteil 28a hat. Das Ventilglied 733 wird daher weiterhin in Öffnungsstellung bleiben, so lange, bis das Ventilglied 934 des Steuerventils wieder in Schließrichtung gelangt. Mit dem kurzzeitigen Herstellen der Verbindung zwischen Abflußkanal 28 und Abflußkanal 28a und der darauf folgenden Entlastung des Steuerraums 25 wird eine kurzzeitige Kraftstoffeinspritzung realisiert, die regelmäßig eine Voreinspritzmenge ist, der in der Folge eine Kraftstoffhaupteinspritzung folgen muß. Zu diesem Zweck wird die Piezobetätigungsanordnung zum Teil entregt, so daß der Ventilkörper 955 in einer Zwischenstellung im Ventilraum 962 verharrt, bei der beide Ventilsitze 56 und 82 geöffnet sind und somit der Steuerraum 25 entlastet ist. Das Ventilglied 733 ist dann weiterhin in geöffneter Stellung, da auch die Stirnseite 77 entlastet ist. Zur Beendigung der Kraftstoffhaupteinspritzung wird das Ventilglied 934 wieder zurück an den Ventilsitz 56 gebracht. Dann kann sich im Steuerraum 25 wieder ein hoher Druck aufbauen, der sich auch in den Ventilraum 962 fortpflanzt und auf die Stirnseite 77 des Ventilglieds 733 des Sicherheitsventils wirkt und dieses in Schließstellung bewegt. Mit dieser Ausgestaltung ist eine Vor- und Haupteinspritzung realisierbar mit kürztesten Kraftstoffeinspritzzeiten, die durch die Bewegung des Ventilglies 934 des Steuerventils vom ersten Ventilsitz 56 zum zweiten Ventilsitz 82 definiert ist. Um die gesamte Einspritzung nicht zu stören ist in der hier gegebenen Anordnung das Ventilglied 733 während sowohl der Voreinspritzung, der Einspritzpause danach und der folgenden Haupteinspritzung geöffnet. Erst danach wird es geschlossen, so daß bei hohem Druck im Steuerraum 25 mit Sicherheit kein Kraftstoff mehr zum Druckraum 9 fließen kann und dort eine ungewollte Kraftstoffeinspritzung bewirken kann. Wird die Stirnseite 77 aber dann statt mit dem Ventilraum 962 nun direkt mit dem Steuerraum 25 verbunden, so wird das Sicherheitsventil auch in den Spritzpausen wieder geschlossen.

Ein letztes Ausführungsbeispiel zeigt Figur 10 mit einer abgewandelten Form des Sicherheitsventils. Dort ist das Sicherheitsventil 833 als 3/2-Wegeventil ausgeführt. Mit einer Betätigung analog den vorstehenden Ausführungsbeispielen weist das Sicherheitsventilglied 833 wiederum einen Stößel 857 auf, der in einer Bohrung des Kraftstoffeinspritzventilgehäuses geführt ist und in einem Ventilkopf 84 endet. Dieser ist in einem Ventilraum 85 verstellbar, der über den Druckleitungsteil 12a in ständiger Verbindung mit dem Kraftstoffhochdruckspeicher 14 ist. Der Ventilraum 85 wird auf der einen Seite durch einen ersten Ventilsitz 86 am Übergang zur zu dem Stößel 57 führenden Bohrung 87 begrenzt und diesem Ventilsitz gegenüber von einem zweiten Ventilsitz 88 begrenzt, der an der abführenden Druckleitung 12 gebildet wird. Der Ventilkopf hat eine erste, zum Beispiel kegelförmige Dichtfläche 89, die mit dem ersten Ventilsitz 86 zusammenwirkt und auf dieser ersten Dichtfläche 89 gegenüberliegenden Seite eine zweite kegelförmige Dichtfläche 90, die mit dem zweiten Ventilsitz 88 zusammenwirkt. Am Übergang zwischen der ersten Dichtfläche 59 und dem geführten Teil des Stößels 857 ist eine Ringnut 91 eingearbeitet, die einen Ringraum 92 zusammen mit der Wand der Bohrung 87 bildet, der wiederum über eine Druckleitung 93, in der die erste Drossel 26 angeordnet ist, mit dem Steuerraum 25 verbunden ist. Mit einem solchermaßen ausgestatteten Sicherheitsventilglied 833 kann zu Zeiten, zu denen Kraftstoff eingespritzt werden soll zugleich auch die Verbindung vom Kraftstoffhochdruckspeicher 14 zum Steuerraum 25, der durch das Steuerventil entlastet wurde, unterbrochen werden. Zugleich wird die Verbindung vom Kraftstoffhochdruckspeicher 14 zum Druckraum 9 hergestellt. Dies führt zu einer besonders effektiven Entlastung des Steuerraums 25 und zu einer hohen Kraftentwicklung in Öffnungsrichtung, da im Falle des gewollten Öffnens des Kraftstoffeinspritzventils 5 kein Kraftstoff mehr über die erste Drossel 26 in den Steuerraum 25 nachströmt und somit das Druckniveau beeinflussen kann. Soll die Kraftstoffeinspritzung beendet werden, wird auch das Ventilglied 833 in einen zweite Schließstellung gebracht, in der es dabei mit der zweiten Dichtfläche 90 die Druckleitung 29 verschließt und zugleich über den ersten Ventilsitz 86 die Verbindung zwischen Steuerraum 25 und Kraftstoffhochdruckspeicher 14 herstellt. Es kann sich dann der erwünschte hohe Druck im Steuerraum 25 aufbauen, der das Kraftstoffeinspritzventilglied 5 in Schließstellung bringt. Wird dieses Sicherheitsventilglied 833 durch einen entsprechenden Antrieb mit seinem Ventilkopf 84 in eine Mittelstellung gebracht, so wird der Steuerraum 25 auf ein Druckniveau gebracht, das zwischen dem Höchstdruck und dem ganz entlasteten Druck liegt. Dieser mittlere Druck bewirkt eine reduzierte Öffnung des Kraftstoffeinspritzventilgliedes 12 derart, daß über eine kurze Zeit eine kleine Kraftstoffeinspritzmenge zum Zwecke der Voreinspritzung eingebracht werden kann. Dabei wird durch die geringe Öffnung des Kraftstoffeinspritzventils auch eine Formatierung des Kraftstoffeinspritzstrahles möglich mit einer Drosselung der Kraftstoffzufuhr zu den Kraftstoffeinspritzöffnungen.

Das gemäß Figur 10 ausgebildete Sicherheitsventil kann dabei sowohl durch eine separate Piezobetätigungsanordnung als auch über eine gemeinsam übersetzte Betätigungsanordnung betätigt werden, die auch das Ventilglied des Steuerventils steuert. Um die erwähnte Zwischenstellung zwischen dem ersten Ventilsitz 86 und dem zweiten Ventilsitz 88 einzunehmen ist jedoch eine separate, dem Sicherheitsventil zugeordnete Ansteuerung durch eine Piezobetätigungsanordnung erforderlich, die bei entsprechender Erregung auch Teilwege der Verstellung durchführen kann. Das Steuerventil hingegen kann in diesem Falle auch durch einen Elektromagneten betätigt werden.

Grundsätzlich ist bei den vorstehenden Ausführungen Figuren 1 bis Figuren 8 eine Betätigung der Ventilglieder durch Elektromagneten möglich, wenn auch diese in der Schaltschnelligkeit durch die elektromagnetische Hysterese beeinflußt sind. Statt der hier zum Teil gezeigten Steuerung des Druckes im Steuerraum 25 mit Hilfe eines 2/2-Wegeventils ist auch eine solche Steuerung durch ein 3/2-Wegeventil möglich und zugleich das erfindungsgemäße Sicherheitsventil einsetzbar. Ein solches 3/2-Wegeventil hat in einer ersten Stellung des Ventilglieds den Steuerdruckraum 29 mit dem Kraftstoffhochdruckspeicher verbunden und in einer zweiten Stellung den Steuerraum 25 mit dem Entlastungsraum 29 verbunden. Zugleich mit der Schaltung in die erste Stellung des 3/2-Wegeventils wird in einem solchen Falle auch das Ventilglied des Sicherheitsventils in Schließstellung gebracht. Wird der Steuerraum 25 dann in der anderen Schaltstellung des 3/2-Wegeventils mit dem Entlastungsraum verbunden, wird zugleich auch das Sicherheitsventil geöffnet. Ein solches 3/2-Wegeventil läßt sich dabei analog der Ausführung des Ventilglieds 833 von Figur 10 verwirklichen.

## Patentansprüche

1. Kraftstoffeinspritzventil für Brennkraftmaschinen mit einem von einer Hochdruckpumpe versorgten Kraftstoffhochdruckspeicher (14), der über eine Druckleitung (12), deren Durchgang von einem Ventilglied eines Ventils gesteuert wird, jeweils mit einem Druckraum (9) verbunden ist und die Verbindung zum Druckraum dabei so von dem Ventilglied gesteuert wird, daß die Verbindung in den Zeiten, in denen eine Kraftstoffeinspritzung erfolgen soll, geöffnet ist und während der einzelnen Einspritztakte geschlossen ist, wobei der Druckraum von einer an einem Kraftstoffeinspritzventilglied des Kraftstoffeinspritzventils (1) angeordneten Druckschulter (16) begrenzt ist, durch dessen auf die Druckschulter ausgeübten Druck eine entgegen einer am Einspritzventilglied angreifenden Schließkraft wirkende Kraft in öffnungsrichtung des Kraftstoffeinspritzventilglieds (5) erzeugt wird und mit einer beweglichen Wand (24), die wenigstens mittelbar mit dem Kraftstoffeinspritzventilglied verbunden ist und die einen mit Steuerdruck gefüllten Steuerraum (25) begrenzt, wobei die aus dem an der beweglichen Wand (24) anstehenden Steuerdruck resultierende Kraft bei einem ersten Steuerdruck im Steuerraum (25) eine Kraft in Schließrichtung des Kraftstoffeinspritzventilglied ergibt, die größer ist als die über die Druckschulter (16) in öffnungsrichtung wirkende Kraft, ferner mit einem elektrisch gesteuerten Steuerventil (31), durch das zur Einleitung der Kraftstoffeinspritzung ein den Steuerraum (25) mit einem Entlastungsraum (29) verbindender Entlastungskanal (28) zur Entlastung des Drucks im Steuerraum auf einen zweiten Steuerdruck geöffnet wird, aus dem eine in Schließrichtung des Kraftstoffeinspritzventilglied wirkende Kraft resultiert, die kleiner ist als die in Öffnungsrichtung wirkende Kraft an der Druckschulter wobei der Steuerraum (25) über eine erste Drossel (26) ständig mit der Kraftstoffhochdruckspeicher (14) verbunden ist, daß das elektrisch gesteuerten Steuerventil (31) ein 2/2-Wegeventil ist, daß der Entlastungskanal einen kleinsten Querschnitt hat, der größer ist als der Querschnitt der ersten Drossel (26) und daß das Ventilglied, das die Verbindung vom Kraftstoffhochdruckspeicher (14) zum Druckraum (9) steuert das Ventilglied eines als 2/2-Wegeventil ausgebildeten Sicherheitsventil (32) ist, **dadurch gekennzeichnet, daß** das Steuerventil (31) und das Sicherheitsventil (32) zusammen durch ein einziges Betätigungsorgan (39), dessen Betätigunskraft durch einen hydraulischer Übersetzer übertragen wird.

2. Kraftstoffeinspritzventil nach Anspruch 1 **dadurch gekennzeichnet, daß** zwischen dem Betätigungsorgan (39) und den Ventilgliedern (33, 34) von Sicherheitsventil (32) und Steuerventil (31) ein hydraulischer Raum (42) eingeschlossen ist, und zur Übertragung der Stellbewegung des Betätigungsorgans (39) ein den hydraulischen Raum (42) begrenzender Kolben (43) vorgesehen ist, der auf eine mechanische Brücke (45) wirkt, an der die Ventilglieder (33, 43) anliegen. (Figur 2, 4, 5)

3. Kraftstoffeinspritzventil nach Anspruch 1 **dadurch gekennzeichnet, daß** der hydraulische Übersetzer aus einem hydraulische Raum (42') besteht, der einerseits von einer vom Betätigungsorgane verstellbaren Wand (40) und andererseits von mit den Ventilgliedern (33, 43) des Steuerventils (31) und der Sicherheitsventils (32) verbunden beweglichen Wänden eingeschlossen ist. (Figur 3 und 6)

4. Kraftstoffeinspritzventil nach einem der Ansprüche 1 bis 3 **dadurch gekennzeichnet, daß** das Steuerventil (31) und das Sicherheitsventil (32) so ausgebildet sind, daß ihre Ventilglieder (33 und 43) durch eine Rückstellkraft (F₁, F₂) bei nicht aktiviertem Betätigungsorgan (39) in Schließstellung gehalten werden und durch die Betätigungskraft des Betätigungsorgans (39) in geöffnete Stellung bringbar sind. (Figuren 4, 5, 6)

5. Kraftstoffeinspritzventil nach einem der Ansprüche 1 bis 3 **dadurch gekennzeichnet, daß** das Steuerventil (31) und das Sicherheitsventil (32) so ausgebildet sind, daß ihre Ventilglieder (33, 34) durch eine Rückstellkraft bei nicht aktiviertem Betätigungsorgan (39) in geöffneter Stellung gehalten werden und durch die Betätigungskraft des Betätigungsorgans in Schließstellung bringbar sind. (Figuren 4, 5, 6)

6. Kraftstoffeinspritzventil nach Anspruch 1 oder 2, **dadurch gekennzeichnet, daß** das Sicherheitsventil (32) ein Ventilglied (34) aufweist, das in einer Führungsbohrung (95) geführt ist, an seinem einen aus der Führungsbohrung (95) herausragenden Ende eine mit einem Ventilsitz ( 67) zusammenwirkende Dichtfläche (766) und eine dem Druck des Kraftstoffhochdruckspeicher (14) ständig ausgesetzte erste Druckfläche (766) aufweist und an seinem anderen aus der Führungsbohrung (95) herausragenden Ende eine zweite dem Druck im Steuerraum (25) ausgesetzte Druckfläche (77) aufweist und zusätzlich von einer Feder (78) in Schließrichtung auf den Ventilsitz (67) hin beaufschlagt ist, wobei die aus der Belastung vom Druck des Kraftstoffhochdruckspeichers (14) resultierende Kraft größer ist, als die in Schließrichtung wirkende Kraft der Feder (78) zusammen mit dem bei Entlastung im Steuerraum (25) herrschende Druck. (Figur 7, 8, 9)

7. Kraftstoffeinspritzventil nach Anspruch 6, **dadurch gekennzeichnet, daß** ein von der zweiten Druckfläche (77) des Sicherheitsventilglied (733) begrenzter Sicherheitsventildruckraum (96) über den Ventilraum (762) mit dem Steuerraum (25) verbunden ist.

8. Kraftstoffeinspritzventil nach Anspruch 6, **dadurch gekennzeichnet, daß** Steuerventil (31) ein Steuerventilglied (34', 534, 734, 934) hat, das einen in einer Führungsbohrung (48) geführten Stößel (63) hat, an dessen in einen mit dem Steuerraum (25) verbundenen Ventilraum (62) ragenden Ende ein Ventilkörper (55) angeordnet ist, der auf der Seite des Stößels (63) eine Dichtfläche (54) aufweist, mit der er mit einem Ventilsitz (56) zwischen Führungsbohrung (48) und Ventilraum (62) zusammenwirkt. (Figur 4, 5, 7, 9, 10)

9. Kraftstoffeinspritzventil nach Anspruch 8, **dadurch gekennzeichnet, daß** das andere Ende des Stößels (63, 663) des Steuerventilgliedes (34) in den hydraulischen Raum (42', 642) ragt, der.andererseits von der mit dem Betätigungsorgan (39) verbunden beweglichen Wand (40) und von einer mit dem Schließglied (33, 633) des Sicherheitsventils (32) verbunden beweglichen Wand (47, 74) begrenzt ist. (Figur 3 und 6)

10. Kraftstoffeinspritzventil nach Anspruch 9, **dadurch gekennzeichnet, daß** die bewegliche Wand (47, 74), die auf das Schließglied (33, 633) des Sicherheitsventils (32) wirkt, und die bewegliche Wand (46), die auf den Stößel (33, 633) des Steuerventilsglieds (34, 634) wirkt vom Druck im hydraulischen Raum (42', 642) bei Druckerhöhung in Öffnungsrichtung der der Ventile beaufschlagt sind. (Figur 3, 4, 6)

11. Kraftstoffeinspritzventil nach Anspruch 10, **dadurch gekennzeichnet, daß** der hydraulisch Raum (642) quer zur Achse des Stößels (633) des Ventilglieds (634) des Steuerventils (31) und des Betätigungsorgans (39, 40) liegt und die bewegliche Wand (74), die auf das Schließlied (633) des Sicherheitsventils (32) wirkt an einem Stellkolben (73) ausgebildet ist, der am Ende eines durch den hydraulischen Raum (642) geführten und andererseits mit dem Ventilglied (633) verbundenen Verbindungsteiles (72) angebracht ist. (Figur 6)

12. Kraftstoffeinspritzventil nach Anspruch 11, **dadurch gekennzeichnet, daß** der Stellkolben (73) auf seiner dem hydraulischen Raum (642) abgewandten Seite mit einem druckentlasteten Raum (49) verbunden ist. (Figur 6)

13. Kraftstoffeinspritzventil nach Anspruch 3, **dadurch gekennzeichnet, daß** ein Ende des Steuerventilgliedes (534) an einem ersten Hebelarm eines Übertragungshebels (70) anliegt, der um eine ortsfeste Achse schwenkbar ist, und an dessen zweiten Hebelarm ein Ende des Sicherheitsventils (533) zur Anlage kommt und auf den Übertragungshebel (70) zur Betätigung der Ventile in Schließrichtiung oder Öffnungsrichtung das Betätigungsorgan (39, 40, 42, 43) zumindetstens mittelbar zur Anlage kommt. (Figur 1 bis 8)

14. Kraftstoffeinspritzventil nach Anspruch 13, **dadurch gekennzeichnet, daß** das Steuerventilschließglied (534) und das Sicherheitsventilschließglied (533) auf der selben Seite des Übertragungshebels (70) zu Anlage kommen und auf diesen gegenüberliegenden das Betätigungsorgan(39, 40, 42, 43) wenigstens mittelbar angreift.

15. Kraftstoffeinspritzventil nach Anspruch 8, **dadurch gekennzeichnet, daß** an dem Ventilkörper (955) auf der der Führungsbohrungbohrung (48) abgewandten Seite eine zweite Dichtfläche (81) angeordnet ist und an der Verbindung vom Ventilraum (962) zum Steuerraum (25) ein zweiter Ventilsitz (82) ausgebildet ist, der dem ersten Ventilsitz (56) in Achsrichtung des Steuerventilglieds (31) gegenüberliegt und mit dem die zweite Dichtfläche (81) zusammenwirkt, wobei bei einer Betätigung des Ventilglieds (934) des Steuerventils in öffnungsrichtung zur Entlastung des Steuerraumes (25) der Ventilkörper (955) mit seiner ersten Dichtfläche (54) vom ersten Ventilsitz (56) abhebt und nach kurzzeitigem Öffnen des Steuerraumes (25) über die durch die beiden Ventilsitze (56, 82) geöffnete Verbindung des Entlastungskanals (28) wieder in Anlage an den zweiten Venilsitz (82) mit seiner zweiten Dichtfläche (81) kommt (Figur 9).

16. Kraftstoffeinspritzventil nach einem der vorstehenden Ansprüche, **dadurch gekennzeichnet, daß** als Betätigungsorgan eine Piezobetätigungsanordnung vorgesehen ist.

## Claims

1. Fuel injection valve for internal combustion engines, with a fuel high-pressure store (14) which is supplied by a high-pressure pump and which is connected in each case to a pressure space (9) via a pressure line (12), the passage of which is controlled by a valve member of a valve, and the connection to the pressure space is in this case controlled by the valve member in such a way that the connection is opened in the times in which fuel injection is to take place and is closed during the individual injection cycles, the pressure space being delimited by a pressure shoulder (16) which is arranged on a fuel injection valve member of the fuel injection valve (1) and by the pressure of which, exerted on the pressure shoulder, a force acting counter to a closing force applied to the injection valve member is generated in the opening direction of the fuel injection valve member (5), and with a moveable wall (24) which is connected at least indirectly to the fuel injection valve member and which delimits a control space (25) filled with control pressure, the force which results from the control pressure prevailing at the moveable wall (24) giving rise, in the case of a first control pressure in the control space (25), to a force in the closing direction of the fuel injection valve member which is greater than the force acting in the opening direction via the pressure shoulder (16), furthermore with an electrically controlled control valve (31), by means of which, to initiate fuel injection, a relief duct (28) connecting the control space (25) to a relief space (29) and intended for relieving the pressure in the control space is opened to a second control pressure, from which results a force which acts in the closing direction of the fuel injection valve member and which is lower than the force acting on the pressure shoulder in the opening direction, the control space (25) being constantly connected to the fuel high-pressure store (14) via a first throttle (26), the electrically controlled control valve (31) being a 2/2-way valve, the relief duct having a smallest cross section which is greater than the cross section of the first throttle (26), and the valve member which controls the connection from the fuel high-pressure store (14) to the pressure space (9) being the valve member of a safety valve (32) designed as a 2/2-way valve, **characterized in that** the control valve (31) and the safety valve (32) are together formed by a single actuating member (32), the actuating force of which is transmitted by a hydraulic transmitter.

2. Fuel injection valve according to Claim 1, **characterized in that** a hydraulic space (42) is enclosed between the actuating member (39) and the valve members (33, 34) of the safety valve (32) and control valve (31), and, for transmitting the actuating movement of the actuating member (39), a piston (43) is provided which delimits the hydraulic space (42) and acts on a mechanical bridge (45) on which the valve members (33, 43) come to bear. (Figures 2, 4 and 5)

3. Fuel injection valve according to Claim 1, **characterized in that** the hydraulic transmitter consists of a hydraulic space (42') which is enclosed, on the one hand, by a wall (40) adjustable by the actuating member and, on the other hand, by moveable walls connected to the valve members (33, 43) of the control valve (31) and of the safety valve (32). (Figures 3 and 6)

4. Fuel injection valve according to one of Claims 1 to 3, **characterized in that** the control valve (31) and the safety valve (32) are designed in such a way that their valve members (33 and 43) are held in the closing position by a return force (F₁, F₂), with the actuating member (39) not activated, and can be brought into the open position by means of the actuating force of the actuating member (39). (Figures 4, 5 and 6)

5. Fuel injection valve according to one of Claims 1 to 3, **characterized in that** the control valve (31) and the safety valve (32) are designed in such a way that their valve members (33, 34) are held in the open position by a return force, with the actuating member (39) not activated, and can be brought into the closing position by means of the actuating force of the actuating member. (Figures 4, 5 and 6)

6. Fuel injection valve according to Claim 1 1 or 2, **characterized in that** the safety valve (32) has a valve member (34) which is guided in a guide bore (95), at its end projecting from the guide bore (95) has a sealing surface (766) co-operating with a valve seat (67) and a first pressure surface (766) constantly exposed to the pressure of the fuel high-pressure store (14) and at its other end projecting from the guide bore (95) has a second pressure surface (77) exposed to the pressure in the control space (25) and is additionally loaded in a closing direction towards the guide seat (67) by a spring (78), the force which results from the loading by the pressure of the fuel high-pressure store (14) being greater than the force of the spring (78) acting in a closing direction, together with the pressure prevailing during relief in the control space (25). (Figures 7, 8 and 9)

7. Fuel injection valve according to Claim 6, **characterized in that** a safety valve pressure space (96) delimited by the second pressure surface (77) of the safety valve member (733) is connected to the control space (25) via the valve space (762).

8. Fuel injection valve according to Claim 6, **characterized in that** the control valve (31) has a control valve member (34', 534, 734, 934) having a tappet (63) which is guided in a guide bore (48) and at the end of which, projecting into a valve space (62) connected to the control space (25), is arranged a valve body (55) which, on the side of the tappet (63) has a sealing surface (54), by which it co-operates with a valve seat (56) between the guide bore (48) and the valve space (62). (Figures 4, 5, 7, 9,and 10)

9. Fuel injection valve according to Claim 8, **characterized in that** the other end of the tappet (63, 663) of the control valve member (34) projects into the hydraulic space (42', 642) which, on the other hand, is delimited by the moveable wall (40) connected to the actuating member (39) and by a moveable wall (47, 74) connected to the closing member (33, 633) of the safety valve (32). (Figures 3 and 6)

10. Fuel injection valve according to Claim 9, **characterized in that** the moveable wall (47, 74) which acts on the closing member (33, 633) of the safety valve (32) and the moveable wall (46) which acts on the tappet (33, 633) of the control valve member (34, 634) are loaded by the pressure in the hydraulic space (42' 642) in the event of a pressure rise in the opening direction of the valves (Figures 3, 4 and 6)

11. Fuel injection valve according to Claim 10, **characterized in that** the hydraulic space (642) lies transversely to the axis of the tappet (633) of the valve member (634) of the control valve (31) and of the actuating member (39, 40), and the moveable wall (74) which acts on the closing member (633) of the safety valve (32) is formed on an actuating piston (73) which is attached to the end of a connecting part (72) guided through the hydraulic space (642) and connected, on the other hand, to the valve member (633). (Figure 6)

12. Fuel injection valve according to Claim 11, **characterized in that** the actuating piston (73) is connected on its side facing away from the hydraulic space (642) to a pressure-relieved space (49). (Figure 6)

13. Fuel injection valve according to Claim 3, **characterized in that** one end of the control valve member (534) comes to bear on a first lever arm of a transmission lever (70) which is pivotable about a fixed axis and on a second lever arm of which one end of the safety valve (533) comes to bear, and the actuating member (39, 40, 42, 43) comes to bear at least indirectly on the transmission lever (70) in order to actuate the valves in a closing direction or an opening direction. (Figures 1 to 8)

14. Fuel injection valve according to Claim 13, **characterized in that** the control valve closing member (534) and the safety valve closing member (533) come to bear on the same side of the transmission lever (70), and the actuating member (39, 40, 42, 43) engages at least indirectly on the latter on the opposite side.

15. Fuel injection valve according to Claim 8, **characterized in that** a second sealing surface (81) is arranged on the valve body (955) on the side facing away from the guide bore (48), and, at the connection from the valve space (962) to the control space (25), a second valve seat (82) is formed, which is located opposite the first valve seat (56) in the axial direction of the control valve member (31) and with which the second sealing surface (81) co-operates, during an actuation of the valve member (934) of the control valve in the opening direction to relieve the control space (25) the valve body (955) lifting off with its first sealing surface (54) from the first valve seat (56) and, after a brief opening of the control space (25) via the connection, opened by the two valve seats (56, 82), of the relief duct (28), coming to bear again with its second sealing surface (81) on the second valve seat (82). (Figure 9)

16. Fuel injection valve according to one of the preceding claims, **characterized in that** a piezoelectric actuating arrangement is provided as an actuating member.

## Revendications

1. Injecteur de carburant pour un moteur à combustion interne comportant un accumulateur de carburant à haute pression (14) alimenté par une pompe à haute pression, cet accumulateur étant relié par une conduite de pression (12) dont le passage est commandé par l'organe d'une soupape à une chambre de pression (9), la liaison avec la chambre de pression étant commandée par l'organe de soupape pour être ouverte pendant une injection de carburant et soit fermée dans les différents intervalles d'injection,
la chambre de pression étant délimitée par un épaulement de pression (16) prévu sur l'aiguille de l'injecteur de carburant (1), alors que la pression exercée sur l'épaulement de pression produit une force agissant sur l'aiguille (5) de l'injecteur dans le sens de l'ouverture contre la force de fermeture appliquée à cette aiguille, et qu'une paroi mobile (24) reliée au moins indirectement à l'aiguille délimite une chambre de commande (25) mise à la pression de commande, dont la force résultant de la pression de commande appliquée à la paroi mobile (24) pour une première pression de commande régnant dans la chambre de commande (25) donne une force agissant dans le sens de fermeture de l'aiguille, supérieure à la force engendrée par l'épaulement de pression (16) et agissant dans le sens de l'ouverture,
tandis qu'en outre une soupape de commande électrique (31) qui, pour commencer l'injection de carburant, ouvre un canal de décharge (28) reliant la chambre de commande (25) à une chambre de décharge (29) pour abaisser la pression à la chambre de commande à une seconde pression de commande donnant une force agissant sur l'aiguille dans le sens de la fermeture, inférieure à la force engendrée par l'épaulement de pression et agissant dans le sens de l'ouverture,
la chambre de commande (25) étant reliée en permanence à l'accumulateur de carburant à haute pression (14) par un premier organe d'étranglement (26), et la soupape de commande (31) à commande électrique étant un distributeur à 2/2 voies,
le canal de décharge ayant sa plus petite section plus grande que la section du premier organe d'étranglement (26), alors que
l'organe de soupape qui commande la communication entre l'accumulateur de carburant à haute pression (14) et la chambre de pression (9) est l'organe d'une soupape de sécurité (32) constituée par un distributeur à 2/2 voies,
**caractérisé en ce que**
la soupape de commande (31) et la soupape de sécurité (32) sont actionnées par un unique organe d'actionnement (39) dont la force d'actionnement est transmise par un convertisseur hydraulique.

2. Injecteur de carburant selon la revendication 1,
**caractérisé par**
une chambre hydraulique (42) formée entre l'organe d'actionnement (39) et les organes de soupape (33, 34) de la soupape de sécurité (32) et de la soupape de commande (31), et
pour transmettre le mouvement d'actionnement de l'organe d'actionnement (39), un piston (43) délimitant la chambre hydraulique (42), agissant sur un pont mécanique (45) contre lequel s'appuient les organes de soupape (33, 43) (figures 2, 4, 5).

3. Injecteur de carburant selon la revendication 1,
**caractérisé en ce que**
le convertisseur hydraulique est formé d'une chambre hydraulique (42') délimitée d'un côté par une paroi (40) actionnée par l'organe d'actionnement et de l'autre par des parois reliées aux organes (33, 43) de la soupape de commande (31) et de la soupape de sécurité (32) (figures 3 et 6).

4. Injecteur de carburant selon l'une des revendications 1 à 3,
**caractérisé en ce que**
la soupape de commande (31) et la soupape de sécurité (32) sont réalisées pour que leurs organes (33, 43) soient maintenus en position de fermeture par une force de rappel (F₁, F₂) lorsque l'organe d'actionnement (39) n'est pas activé et qu'ils puissent être conduits dans une position d'ouverture par la force d'actionnement de l'organe d'actionnement (39) (figures 4, 5, 6).

5. Injecteur de carburant selon l'une des revendications 1 à 3,
**caractérisé en ce que**
la soupape de commande (31) et la soupape de sécurité (32) sont réalisées pour que leurs organes (33, 34) soient maintenus en position ouverte par une force de rappel lorsque l'organe d'actionnement (39) n'est pas activé et qu'ils soient mis dans la position de fermeture par la force d'actionnement de l'organe d'actionnement (figures 4, 5, 6).

6. Injecteur de carburant selon la revendication 1 ou 2,
**caractérisé en ce que**
la soupape de sécurité (32) comporte un organe de soupape (34) guidé dans un perçage (95), et dont une extrémité dépassant du perçage de guidage (95) comporte une surface d'étanchéité (766) coopérant avec un siège de soupape (67) et une première surface de pression (766) exposée en permanence à la pression de l'accumulateur à haute pression (14), et dont l'autre extrémité dépassant du perçage de guidage (95) comporte une seconde surface de pression (77) exposée à la pression de la chambre de commande (25) en étant en plus sollicitée par un ressort (78) agissant dans le sens de la fermeture sur le siège de soupape (67), la force résultant de l'application de la pression de l'accumulateur à haute pression (14) étant supérieure à la force exercée par le ressort (78) dans le sens de la fermeture, pour la pression régnant dans la chambre de décharge (25) (figures 7, 8, 9).

7. Injecteur de carburant selon la revendication 6,
**caractérisé en ce qu'**
une chambre de pression (96) de la soupape de sécurité délimitée par la seconde surface de pression (77) de l'organe (733) de la soupape de sécurité est reliée à la chambre de commande (25) par la chambre de soupape (762).

8. Injecteur de carburant selon la revendication 6,
**caractérisé en ce que**
la soupape de commande (31) possède un organe (34', 534, 734, 934) avec un poussoir (63) guidé dans un perçage de guidage (48) et dont l'extrémité pénétrant dans la chambre de soupape (62) reliée à la chambre de commande (25) comporte un corps de soupape (55) ayant du côté du poussoir (63) une surface d'étanchéité (54) par laquelle il coopère avec un siège de soupape (56) entre le perçage de guidage (48) et la chambre de soupape (62) (figures 4, 5, 7, 9, 10).

9. Injecteur de carburant selon la revendication 8,
**caractérisé en ce que**
l'autre extrémité du poussoir (63, 663) de l'organe (34) de la soupape de commande pénètre dans la chambre hydraulique (42', 642) délimitée d'autre part par la paroi (40) mobile reliée à l'organe d'actionnement (39) et par la paroi mobile (47, 74) reliée à l'organe d'obturation (33, 633) de la soupape de sécurité (32) (figures 3 et 6).

10. Injecteur de carburant selon la revendication 9,
**caractérisé en ce que**
la paroi mobile (47, 74) agissant sur l'organe de fermeture (33, 633) de la soupape de sécurité (32) et la paroi mobile (46) qui agit sur le poussoir (33, 633) de l'organe de commande de soupape (34, 634) sont sollicitées dans le sens de l'ouverture par une augmentation de pression dans la chambre hydraulique (42', 642) (figures 3, 4, 6).

11. Injecteur de carburant selon la revendication 10,
**caractérisé en ce que**
la chambre hydraulique (642) est disposée transversalement à l'axe du poussoir (633) de l'organe (634) de la soupape de commande (31) et de l'organe d'actionnement (39, 40), et la paroi mobile (74) qui agit sur l'organe de fermeture (633) de la soupape de sécurité (32) est réalisée sur un piston d'actionnement (73) à l'extrémité d'une pièce de liaison (72) traversant la chambre hydraulique (642) et dont l'autre extrémité est reliée à l'organe de soupape (633) (figure 6).

12. Injecteur de carburant selon la revendication 11,
**caractérisé en ce que**
le piston d'actionnement (73) est relié à la chambre déchargée en pression (49) sur son côté opposé à celui de la chambre hydraulique (642) (figure 6).

13. Injecteur de carburant selon la revendication 3,
**caractérisé en ce qu'**
une extrémité de l'organe (534) de la soupape de commande est appliquée contre un premier bras d'un levier de transmission (70) pivotant autour d'un axe fixe et dont le second bras de levier reçoit en appui une extrémité de la soupape de sécurité (533) et l'organe d'actionnement (39, 40, 42, 43) arrive au moins indirectement en appui sur le levier de transmission (70) pour actionner les soupapes dans le sens de la fermeture ou dans le sens de l'ouverture (figures 1 à 8).

14. Injecteur de carburant selon la revendication 13,
**caractérisé en ce que**
l'organe de fermeture (534) de la soupape de commande et l'organe de fermeture (533) de la soupape de sécurité viennent en appui contre le même côté du levier de transmission (70) et l'organe d'actionnement (39, 40, 42, 43) attaque au moins indirectement le côté opposé de ce levier.

15. Injecteur de carburant selon la revendication 8,
**caractérisé en ce que**
sur le côté de l'organe de soupape (955) à l'opposé du perçage de guidage (48) il y a une seconde surface d'étanchéité (81), et un second siège de soupape (82) est réalisé sur la liaison entre la chambre de soupape (962) et la chambre de commande (25), siège opposé au premier siège de soupape (56) dans la direction axiale de l'organe (31) de la soupape de commande et qui coopère avec la seconde surface d'étanchéité (81), et pour un actionnement de l'organe (934) de la soupape de commande dans le sens de l'ouverture pour décharger la chambre de commande (25), le corps de soupape (955) se soulève avec sa première surface d'étanchéité (54) par rapport au premier siège de soupape (56) et après une brève ouverture de la chambre de commande (25) par la liaison ouverte par les deux sièges de soupape (56, 82) pour le canal de décharge (28), la seconde surface d'étanchéité (81) arrive de nouveau en appui contre le second siège de soupape (82) (figure 9).

16. Injecteur de carburant selon l'une des revendications précédentes,
**caractérisé en ce que**
l'organe d'actionnement est un dispositif d'actionnement piézo-électrique.
